# EUROPÄISCHE PATENTSCHRIFT

(11) **EP 1 972 848 B1**
(45) Veröffentlichungstag und Bekanntmachung des Hinweises auf die Patenterteilung: **16.11.2011**
(21) Anmeldenummer: 08004435.7
(22) Anmeldetag: 11.03.2008
(51) Int. Cl.: F21S 8/00

(54) **Leuchteinheit für Wasserspiele, Teichanlagen oder dergleichen**
Lighting unit for fountains, ponds or similar
Unité d'éclairage pour jeux d'eau, installation d'étang ou analogues

(30) Priorität: 23.03.2007 DE 202007004480 U
(43) Veröffentlichungstag der Anmeldung: 24.09.2008
(73) Patentinhaber: Oase GmbH, 48477 Hörstel-Riesenbeck (DE)
(72) Erfinder: Brune, Dominik, 48345 Ostbevern (DE); Wesselmeier, Reinhard, 48477 Hörstel-Riesenbeck (DE)
(74) Vertreter: Engelmann, Kristiana

(56) Entgegenhaltungen:
- WO-A-2006/122153
- DE-A1- 10 321 992
- US-A1- 2006 002 104

## Beschreibung

Die vorliegende Erfindung betrifft eine Leuchteinheit für Wasserspiele, Teichanlagen oder dergleichen, mit einem zumindest gegen Spritzwasser abgedichteten Gehäuse, welches mit einer Leuchtquelle und einer Linse zur Ausrichtung des von der Leuchtquelle emittierten Lichts versehen ist, wobei die Leuchteinheit zur zusätzlichen Ausrichtung des Lichts eine selbstzentrierend festlegbare weitere Linseneinheit aufweist, und wobei die weitere Linseneinheit mittels einer Abdeckkappe selbstzentrierend festlegbar ist und die Abdeckkappe zur Selbstzentrierung der Linseneinheit eine innere Führung aufweist.

Leuchteinheiten nach dem genannten Stand der Technik weisen oft nicht die für ein komplexeres Wasserspiel oder eine komplex zu illuminierende Teichanlage notwendige, genau ausgerichtete Strahlung auf. Die von herkömmlichen Leuchteinheiten emittierten Strahlengänge sind oft zu diffus und weisen Streu- und andere Strahlung auf, die zu sehr seitlich von der Leuchteinheit ausgeht. Bei Anlagen, bei denen ein klarer Wasserstrahl über Distanzen von beispielsweise bis zu 15 Metern ausgestoßen wird, ist eine hochpräzise Ausrichtung des Strahlengangs erforderlich.

Aus der WO 2006/122153 A1 ist eine Vorrichtung nach dem Oberbegriff des Anspruchs 1 bekannt, bei der lediglich die Abdeckkappe selbstzentrierend festgelegt ist. Eine Abdeckkappe zur Festlegung einer Linseneinheit ist ebenfalls aus der DE 103 21 992 A1 bekannt. Hierbei handelt es sich nicht um eine Abdeckkappe, sondern um einen Abdeckring, der nicht zur Selbstzentrierung ausgebildet ist.

Es ist daher Aufgabe der vorliegenden Erfindung, eine solche Unterwasser-Leuchteinheit bzw. eine Leuchteinheit für Wasserspiele zu schaffen, bei denen der Strahlengang des emittierten Lichts besser ausgerichtet ist.

Die Aufgabe wird gelöst durch einen Gegenstand gemäß Anspruch 1. Eine über eine innere Führung der Abdeckkappe selbstzentrierend festlegbare, weitere Linseneinheit bewirkt eine zusätzliche Ausrichtung des von der Leuchtquelle emitierten Lichts.

Die Selbstzentrierung der Linseneinheit trierung der Linseneinheit durch die Abdeckkappe führt zu einer präzisen und automatisch bei dem Verschließen der Leuchteinheit erfolgenden Festlegung der zusätzlichen Linseneinheit. Dies bewirkt die genaue Ausrichtung des Strahlengangs und erfüllt somit die Anforderungen bei auch über große Distanzen aus einem Wasserspiel zu befördernden Wasser- oder Flüssigkeitsstrahlen. Weiterhin ist die Selbstzentrierung der zusätzlichen Linseneinheit von Vorteil für den Ausbau und die Nachrüstung bereits vorhandener, existierender Leuchteinheiten, da die Linseneinheit in bereits vorhandene Leuchteinheiten integriert werden kann. Die besonders für die weitere Linseneinheit ausgebildete Abdeckkappe bildet somit einen optimalen Nachrüstsatz für bestehende Leuchteinheiten.

Vorteilhafterweise ist die Linseneinheit als weitere Linse ausgebildet, wodurch auf bestehende Linsen zurückgegriffen werden kann. Lediglich die Abdeckkappe ist bei einem solchen Ausführungsbeispiel entsprechend auszuformen.

Von besonderem Vorteil ist die Verwendung einer dünnen Linse, deren Brechungseigenschaften den Strahlengang des von der Leuchteinheit emitierten Lichts in optimaler Weise fokussieren bzw. ausrichten können.

Die Selbstzentrierung, die vorteilhafterweise auch noch von einem weiteren Dichtring unterstützt werden kann, ist durch eine Führung realisierbar, die in Form einer Anlagefläche entlang der optischen Achse der Leuchteinheit auf diese zuläuft. Eine solche schrägstehende Fläche ist einfach herzustellen und kann auf entsprechend einfache Weise zu einer guten Ausrichtung der Strahlengänge beitragen.

Es liegt im Rahmen der Erfindung, die Linseneinheit mit einer komplementär zum Anlagebereich der Abdeckkappe ausgebildeten Anlagefläche zu versehen, so daß beim Aufbringen entsprechender Drücke die Linse nicht beschädigt wird.

Die Verwendung einer zusätzlichen Linseneinheit weist darüber hinaus den Vorteil auf, daß bei der Verwendung einer mehrfarbigen Leuchtquelle, vorzugsweise einer zwei-, drei-, oder mehrfarbigen LED die Linsenmaterialien der Linseneinheit und der Linse der Leuchteinheit so abgestimmt werden können, daß der Strahlengang in jeder Farbe nahezu identisch ist.

Eine Dichtung kann darüber hinaus weiterhin das Gehäuse gegenüber Spritzwasser schützen oder dem Eindringen von Wasser bei entsprechend unter Wasser eingesetzten Einheiten vorbeugen.

Weitere Vorteile und Einzelheiten der Erfindung lassen sich den weiteren Unteransprüchen sowie der nachfolgenden Beschreibung der schematischen Abbildungen in den Figuren entnehmen. Es zeigt:
- Fig. 1: einen Längsschnitt durch eine erfindungsgemäße Leuchteinheit,
- Fig. 2: einen abgebrochenen und vergrößerten Längsschnitt durch eine erfindungsgemäße Leuchteinheit gemäß Fig. 1.

Fig. 1 zeigt eine Leuchteinheit für Wasserspiele, Teichanlagen oder dergleichen, deren Gehäuse 1 nicht nur gegen Spritzwasser abgedichtet ist, sondern welches auch im vollständigen Unterwassereinsatz für ein Wasserspiel, eine Teichanlage oder dergleichen verwendbar ist. In dem Gehäuse 1 ist bei dieser Ausführungsform der Erfindung eine als dreifarbige LED ausgebildete Leuchtquelle 2 in einem oberen Bereich des Gehäuses 1 in einer Leuchtkammer 3 angeordnet. Über eine genau auf die Dicke des Kabels abstimmbare Kabelzufuhr 4 kann die LED mit dem notwendigem Strom versorgt werden.

Die mehrfarbige LED als Leuchtquelle 2 weist eine Reihe von Vorteilen auf. So kann die mehrfarbige LED durch eine 12-Volt-Spannung mit Strom versorgt werden. Sie hat darüber hinaus einen geringeren Stromverbrauch als andere Leuchtmittel und weist eine in der Regel über die Funktionsfähigkeit der weiteren Teile der Leuchteinheit hinausgehende Lebensdauer auf. Durch die Mehrfarbigkeit der LED lassen sich komplexe Lichtspiele aufgrund der größeren Variationsmöglichkeiten besser betreiben. Eine hierfür gegebenenfalls notwendige Steuereinheit kann außerhalb der Leuchteinheit an einer zentralen Stelle vorgesehen sein. Die Steuereinheit kann aber auch in einer Hohlkammer 5 der Leuchteinheit angeordnet und durch ein Steuersignal ansteuerbar ausgebildet sein.

In der Hohlkammer 5 ist weiterhin ein innenseitig der Leuchteinheit angeordneter Stecker 6 untergebracht, über den die Stromzufuhr der Leuchtquelle 2 innerhalb des Gehäuses 1 bewirkt wird. Der innere Stecker liegt so geschützt und unterliegt geringerer Abnutzung als ein außenseitig angeordneter Stecker.

Die niedrigspannige Stromversorgung von 12 Volt, die hinsichtlich der Zulassung der Leuchteinheit Vorteile nicht nur für den Garten- und Teichbereich mit sich bringt, wird über eine von außen an das Gehäuse ansetzbare Kabelverschraubung 7 realisiert. Diese ist endseitig des Gehäuses 1 an dem der Leuchtquelle 2 entgegengesetzten Ende des Gehäuses 1 angeordnet. Diese Anordnung ist vorteilhaft für die Montage einer Leuchteinheit in einem Wasserspiel, da die Leuchteinheit beispielsweise von unten in einen Druckbehälter eines einen klaren Wasserstrahl produzierenden Wasserspiels eingesetzt werden kann. Ein Flansch 8, der umlaufend um das vorteilhafterweise zylindrisch ausgebildete Gehäuse 1 verläuft, kann hierbei als Anlage dienen.

Gegen ein Herausrutschen oder -drücken der Leuchteinheit aus dem Wasserspiel ist vorteilhafterweise eine ebenfalls um das Gehäuse herumlaufende Nut 9 vorgesehen, in die zur Sicherung der Leuchteinheit ein Sprengring oder ein anderes Befestigungsmittel eingreifen kann.

In der Leuchtkammer 3 ist eine Linse 10 angeordnet, die das von der LED emitierte Licht in Richtung einer Ausgangsöffnung 11 des Gehäuses 1 ausrichtet. Trotz ihres komplexen Aufbaus ist diese Linse 10 nicht in der Lage, alleine eine für hochkomplexe Wasserspiele ausreichende Ausrichtung des emitierten Lichts zu bewirken. Es ist daher erfindungsgemäß vorgesehen, eine weitere Linseneinheit 12 zur zusätzlichen Ausrichtung des emitierten Lichts in oder an der Leuchteinheit anzuordnen. Aufgrund des Bedarfs, vorhandene Leuchteinheiten nachzurüsten bzw. aufgrund der Anforderungen an die Parallelität oder Fokussierung der von der Leuchteinheit ausgehenden Lichtstrahlen muß die Linseneinheit 12 genau in die Leuchteinheit eingefaßt werden. Erfindungsgemäß wird die Linseneinheit 12 mittels einer Abdeckkappe 13 selbstzentrierend in der Leuchteinheit festgelegt. Hierdurch wird eine genaue Ausrichtung der optischen Achsen 20 der Linseneinheit 12 und der Linse 10 bewirkt. Die beiden optischen Achsen 20 sollen deckungsgleich verlaufen.

Bei dem Ausführungsbeispiel gemäß Fig. 1 und 2 ist die Anordnung der Linseneinheit in dem Gehäuse 1 weiterhin durch einen Einsatzbereich 14 im oberen Ende des mittleren Gehäuseteils 15 unterstützt. Wie insbesondere der Fig. 2 zu entnehmen ist, kann es jedoch aufgrund geringfügig seitlicher Bewegbarkeit der Linse zu Verschiebungen kommen, wenn diese nicht durch die Abdeckkappe 13 selbstzentrierend festgelegt wäre.

Das emitierte Licht wird vorteilhafterweise zunächst von der Linse 10 fokussiert und/oder ausgerichtet, anschließend noch einmal von der Linseneinheit 12, die im Lichtgang der Linse 10 nachgeordnet ist. Auch die verschiedenfarbigen Lichtstrahlen können durch diese Kombination von Linse 10 und Linseneinheit 12 optimal ausgerichtet werden.

Erfindungsgemäß ist vorgesehen, die weitere Linseneinheit 12 als vorzugsweise dünne Linse auszubilden, so daß die entsprechenden Brechungsgesetze gelten und die Berechnung der Linsenbrechung vereinfacht ist.

Falls ein exakt paralleler Strahlengang außerhalb der Leuchteinheit gewünscht wird, kann die Brennweite der zusätzlichen Linseneinheit 12 so gewählt werden, daß das Licht nach dem Durchgang durch die Linse 10 von einer Leuchtquelle 2 emittiert wird, die in einem der Brennweite der Linseneinheit 12 entsprechenden Abstand zu dieser angeordnet ist. Sollte der von der Leuchteinheit emitierte Strahl noch stärker fokussiert werden, so sind weitere Anordnungen von Linse und Linseneinheit je nach gewünschter Ausrichtung denkbar.

Die Zentrierung der Linseneinheit 12 erfolgt bei den beiden Abbildungen des Ausführungsbeispiels durch eine Kombination einer Dichtung 16, die gleichzeitig der Abdichtung des Gehäuses 1 dient, mit einer inneren Führung der Abdeckkappe 13. Diese innere Führung wird insbesondere durch eine Fläche 17 gebildet, die betrachtet entlang der optischen Achse 20 der Leuchteinheit auf diese Achse 20 zuläuft. Die Abdeckkappe 13 verengt sich somit in der Figurenebene, beispielsweise der Fig. 2, innenseitig nach oben hin. Einerseits wird somit eine Selbstzentrierung bewirkt, andererseits kann die Linseneinheit 12 nahezu beschädigungsfrei festgelegt werden.

Oberhalb der Linseneinheit 12 drückt die Abdeckkappe 13 bei dem Ausführungsbeispiel direkt auf die Linseneinheit 12. Die Anlage erfolgt jedoch erst nach dem die Zentrierung der Linse vollzogen wurde und somit ohne Relativbewegung der Linse seitlich. Die Linse kann somit beschädigungsfreier festgelegt werden.

Bevorzugt kann die Linseneinheit 12 einen an der Fläche 17 komplementären Anlagebereich aufweisen, um die Zentrierung weiter zu vereinfachen.

Die Linse 10 ist üblicherweise in das Gehäuse 15 eingepaßt. Sie kann jedoch über die Abdeckkappe 13 und die Linseneinheit 12 in ihrem Sitz gesichert werden. Entsprechend läßt sie sich dann auch nach Öffnen des Gehäuses 1, in dem Ausführungsbeispiel also nach dem Abschrauben der Abdeckkappe, aus dem Gehäuse 1 zu Wartungs- oder Ersatzzwecken entnehmen. Zum Nachrüsten und Austauschen bekannter Leuchteinheiten ist die Abdeckkappe und die Linse vom Querschnitt her nicht breiter als der Rest des Gehäuses 1, so daß bisherige Konstruktionen, die noch keine derartige Abdeckkappe aufweisen, ersetzbar sind.

Die Führungsflächen eines Wasserspiels lassen häufig etwas Spiel zwischen der Wandung des Gehäuses 1 und der Führung zu, so daß es vorteilhaft ist, eine zusätzliche Zentrierung des Gehäuses bzw. der Leuchteinheit in der Führung des Wasserspiels vorzusehen. Diese ist vorteilhafterweise, daß heißt besonders kostengünstig und einfach montierbar, durch zwei in Ausnehmungen der Gehäusewandung des mittleren Gehäuseteils 15 und des unteren Gehäuseteils 18 eingelassene O-Ringe 19 herstellbar.

Zur Verbesserung der Montage und der Ersetzbarkeit der Leuchteinheit ist das Gehäuse dreigeteilt, so daß einerseits die elektrischen Kontakte in der Hohlkammer 5 und andererseits die Leuchtquelle und die für diese zu verwendenden, den Strahlengang beeinflussenden Mittel einem weiteren Gehäusebereich einzeln zugänglich sind.

Die Verwendung eines formschönen zylindrischen Gehäuses 1 bewirkt neben der ästhetischen Wirkung auch eine für die Zentrierung des Leuchtstrahls vorteilhafte Form.

## Patentansprüche

1. Leuchteinheit für Wasserspiele, Teichanlagen oder dgl., mit einem zumindest gegen Spritzwasser abgedichteten Gehäuse (1), welches mit einer Leuchtquelle (2) und einer Linse (10) zur Ausrichtung des von der Leuchtquelle (2) emittierten Lichts versehen ist, wobei die Leuchteinheit zur zusätzlichen Ausrichtung des Lichts eine selbstzentrierend festlegbare weitere Linseneinheit (12) aufweist, und wobei die weitere Linseneinheit mittels einer Abdeckkappe (13) selbstzentrierend festlegbar ist und die Abdeckkappe (13) zur Selbstzentrierung der Linseneinheit (12) eine innere Führung aufweist, **dadurch gekennzeichnet, dass** die Führung entlang der optischen Achse (20) der Leuchteinheit eine auf die Achse (20) zulaufende Fläche (17) aufweist.

2. Leuchteinheit nach Anspruch 1, **dadurch gekennzeichnet, dass** die Linseneinheit (12) einen zu der Fläche (17) zumindest teilweise komplementären Anlagebereich aufweist.

3. Leuchteinheit nach einem der Ansprüche 1 bis 2, **dadurch gekennzeichnet, dass** eine Dichtung (16) zur Zentrierung der Linseneinheit (12) und zur Abdichtung des Gehäuses (1) vorgesehen ist.

4. Leuchteinheit nach einem der Ansprüche 1 bis 3, **dadurch gekennzeichnet, dass** die Abdeckkappe (13) über die Linseneinheit (12) auch die Linse (10) sichert.

5. Leuchteinheit nach einem der Ansprüche 1 bis 4, **dadurch gekennzeichnet, dass** die Abdeckkappe (13) und die Linseneinheit (12) je eine Breite unterhalb oder gleich der maximalen Querschnittsbreite der Leuchteinheit aufweise.

6. Leuchteinheit nach einem der Ansprüche 1 bis 5, **dadurch gekennzeichnet, dass** die Linseneinheit (12) im Lichtgang der Linse (10) nachgeordnet ist.

7. Leuchteinheit nach einem der Ansprüche 1 bis 6, **dadurch gekennzeichnet, dass** die Linseneinheit (12) als weitere Linse ausgebildet ist.

8. Leuchteinheit nach Anspruch 7, **dadurch gekennzeichnet, dass** die weitere Linse eine dünne Linse ist.

9. Leuchteinheit nach Anspruch 7 oder 8, **dadurch gekennzeichnet, dass** die Leuchtquelle (2) in einem Abstand zur Brennebene der weiteren Linse angeordnet ist, der zumindest der Brennweite der weiteren Linse entspricht.

10. Leuchteinheit nach einem der Ansprüche 1 bis 9, **dadurch gekennzeichnet, dass** die Leuchtquelle (2) eine mehrfarbige LED ist.

11. Leuchteinheit nach einem der Ansprüche 1 bis 10, **dadurch gekennzeichnet, dass** die Abdeckkappe (13) und das Gehäuse (1) zumindest im Wesentlichen zylindrisch ausgebildet und in einer Halterung zusätzlich zentrierbar sind.

12. Leuchteinheit nach Anspruch 11, **dadurch gekennzeichnet, dass** zur zusätzlichen Zentrierung ein äußerer Anlagebereich vorgesehen ist, der zumindest einen O-Ring (19) umfasst.

13. Leuchteinheit nach einem der Ansprüche 1 bis 12, **dadurch gekennzeichnet, dass** die Leuchteinheit (12) zu ihrer Befestigung eine vorzugsweise umlaufende Nut (9) aufweist.

14. Leuchteinheit nach einem der Ansprüche 1 bis 13, **dadurch gekennzeichnet, dass** die Leuchteinheit an dem der Abdeckkappe (13) entgegengesetzten Ende eine Kabelverschraubung (7) aufweist.

15. Leuchteinheit nach einem der Ansprüche 1 bis 14, **dadurch gekennzeichnet, dass** das Gehäuse (1) dreigeteilt ist.

## Claims

1. An illuminating unit for fountains, garden ponds or suchlike, with a housing (1) which is sealed at least against splash water and which is provided with a light source (2) and a lens (10) for orientating the light emitted by the light source (2), wherein the illuminating unit comprises a further lens unit (12) which can be fixed in a self-centring manner for the additional orientation of the light, and wherein the further lens unit can be fixed in a self-centring manner by means of a covering cap (13) and the covering cap (13) comprises an inner guide for the self-centring of the lens unit (12), **characterised in that** the guide comprises a face (17) running up to the axis (20) along the optical axis (20) of the illuminating unit.

2. The illuminating unit according to claim 1, **characterised in that** the lens unit (12) comprises a seating region which is at least partially complementary with the face (17).

3. The illuminating unit according to any one of claims 1 to 2, **characterised in that** a seal (16) is provided for centring the lens element (12) and for sealing the housing (1).

4. The illuminating unit according to any one of claims 1 to 3, **characterised in that** the covering cap (13) also secures the lens (10) via the lens unit (12).

5. The illuminating unit according to any one of claims 1 to 4, **characterised in that** the covering cap (13) and the lens unit (12) each have a width less than or equal to the maximum cross-sectional width of the illuminating unit.

6. The illuminating unit according to any one of claims 1 to 5, **characterised in that** the lens unit (12) is arranged downstream in the light path of the lens (10).

7. The illuminating unit according to any one of claims 1 to 6, **characterised in that** the lens unit (12) is constituted as a further lens.

8. The illuminating unit according to claim 7, **characterised in that** the further lens is a thin lens.

9. The illuminating unit according to claim 7 or 8, **characterised in that** the light source (2) is disposed at a distance from the focal plane of the further lens which corresponds at least to the focal length of the further lens.

10. The illuminating unit according to any one of claims 1 to 9, **characterised in that** the light source (2) is a multi-coloured LED.

11. The illuminating unit according to any one of claims 1 to 10, **characterised in that** the covering cap (13) and the housing (1) are constituted at least essentially cylindrical and capable of being additionally centered in a holding fixture.

12. The illuminating unit according to claim 11, **characterised in that**, for the additional centering, an outer seating region is provided which comprises at least one O-ring (19).

13. The illuminating unit according to any one of claims 1 to 12, **characterised in that** the illuminating unit (12) comprises a preferably circumferential groove (9) for its fixing.

14. The illuminating unit according to any one of claims 1 to 13, **characterised in that** the illuminating unit comprises a cable gland (7) at the end opposite the covering cap (13).

15. The illuminating unit according to any one of claims 1 to 14, **characterised in that** the housing (1) is in three parts.

## Revendications

1. Unité d'éclairage pour jeux d'eau, installations d'étang ou similaires, avec un boîtier (1) rendu étanche au moins contre les projections d'eau, qui est pourvu d'une source de lumière (2) et d'une lentille (10) pour l'orientation de la lumière émise par la source de lumière (2), sachant que l'unité d'éclairage présente une autre unité de lentille (12) pouvant être fixée par autocentrage pour l'orientation supplémentaire de la lumière, et sachant que l'autre unité de lentille peut être fixée par autocentrage à l'aide d'un capuchon (13) et le capuchon (13) présente un guidage intérieur pour l'autocentrage de l'unité de lentille (12), **caractérisée en ce que** le guidage présente une surface (17) allant vers l'axe (20) le long de l'axe optique (20) de l'unité d'éclairage.

2. Unité d'éclairage selon la revendication 1, **caractérisée en ce que** l'unité de lentille (12) présente une zone d'appui au moins partiellement complémentaire à la surface (17).

3. Unité d'éclairage selon l'une quelconque des revendications 1 à 2, **caractérisée en ce qu'**une garniture (16) est prévue pour le centrage de l'unité de lentille (12) et pour l'étanchéité du boîtier (1).

4. Unité d'éclairage selon l'une quelconque des revendications 1 à 3, **caractérisée en ce que** le capuchon (13) bloque aussi la lentille (10) par l'intermédiaire de l'unité de lentille (12).

5. Unité d'éclairage selon l'une quelconque des revendications 1 à 4, **caractérisée en ce que** le capuchon (13) et l'unité de lentille (12) présentent chacun une largeur inférieure ou égale à la largeur maximale de section transversale de l'unité d'éclairage.

6. Unité d'éclairage selon l'une quelconque des revendications 1 à 5, **caractérisée en ce que** l'unité de lentille (12) est montée en aval de la lentille (10) dans l'allure des rayons lumineux.

7. Unité d'éclairage selon l'une quelconque des revendications 1 à 6, **caractérisée en ce que** l'unité de lentille (12) est réalisée comme une autre lentille.

8. Unité d'éclairage selon la revendication 7, **caractérisée en ce que** l'autre lentille est une lentille mince.

9. Unité d'éclairage selon la revendication 7 ou 8, **caractérisée en ce que** la source de lumière (2) est disposée à une distance du plan focal de l'autre lentille qui correspond au moins à la distance focale de l'autre lentille.

10. Unité d'éclairage selon l'une quelconque des revendications 1 à 9, **caractérisée en ce que** la source de lumière (2) est une DEL multicolore.

11. Unité d'éclairage selon l'une quelconque des revendications 1 à 10, **caractérisée en ce que** le capuchon (13) et le boîtier (1) sont réalisés au moins sensiblement cylindriques et peuvent être centrés en outre dans un support.

12. Unité d'éclairage selon la revendication 11, **caractérisée en ce qu'**une zone d'appui extérieure qui comporte au moins un joint torique (19) est prévue pour le centrage supplémentaire.

13. Unité d'éclairage selon l'une quelconque des revendications 1 à 12, **caractérisée en ce que** l'unité d'éclairage (12) présente pour sa fixation une rainure de préférence rotative (9).

14. Unité d'éclairage selon l'une quelconque des revendications 1 à 13, **caractérisée en ce que** l'unité d'éclairage présente un passe-câble à vis (7) sur l'extrémité opposée au capuchon (13).

15. Unité d'éclairage selon l'une quelconque des revendications 1 à 14, **caractérisée en ce que** le boîtier (1) est en trois parties.
